# EUROPÄISCHE PATENTSCHRIFT

(11) **EP 1 149 774 B1**
(45) Veröffentlichungstag und Bekanntmachung des Hinweises auf die Patenterteilung: **23.06.2004**
(21) Anmeldenummer: 01108814.3
(22) Anmeldetag: 07.04.2001
(51) Int. Cl.: B65D 81/05

(54) **Fixiereinrichtung für ein Stückgut**
Fixing device for an article
Dispositif de fixation pour un article

(30) Priorität: 26.04.2000 DE 20007545 U
(43) Veröffentlichungstag der Anmeldung: 31.10.2001
(73) Patentinhaber: Brakemann Verpackungen GmbH & Co.KG, 32257 Bünde (DE)
(72) Erfinder: Brakemann, Jörg, D-82257 BÜNDE (DE)
(74) Vertreter: Specht, Peter, Dipl.-Phys.

(56) Entgegenhaltungen:
- DE-U- 29 921 203
- US-A- 3 905 474
- US-A- 5 676 245
- US-A- 5 678 695
- US-A- 6 073 761

## Beschreibung

Die vorliegende Erfindung betrifft eine Fixiereinrichtung für ein Stückgut gemäß dem Oberbegriff des Anspruchs 1.

Insbesondere einzeln zu transportierende Stückgüter, die hinsichtlich ihrer Abmessungen und Gewichte leicht zu handhaben und zu transportieren sind, beispielsweise Notebooks oder dergleichen, werden mittels solcher Fixiereinrichtungen verpackt, um Beschädigungen beim Transport zu vermeiden. Dazu gehört insbesondere die Fixierung des Stückgutes innerhalb eines Umkartons.

Eine derartige Fixiereinrichtung ist sowohl aus der US 5 676 245 wie auch aus der US 5 678 695 bekannt.

Ein von der Folie gehaltenes Stückgut wird zwar zuverlässig fixiert, trotzdem kann es zu dessen Beschädigung kommen, wenn beim Umschlag des üblicherweise in einem Umkarton plazierten Stückgutes schlagartige Erschütterungen auftreten.

Tatsächlich wird das Stückgut im Auflagebereich nur durch das unterseitig im wesentlichen planebene Tragteil geschützt, das allerdings keine Schlag- oder Stoßkräfte aufnehmen kann.

Da vielfach empfindliche Stückgüter transportiert werden, wird bislang versucht, dem genannten Mißstand dadurch abzuhelfen, dass der Umkarton entsprechend ausgepolstert wird, beispielsweise durch eine Styropor-Schüttung oder durch einzeln einzubringende Polsterteile in Form von gewickelten oder gefalteten Wellpappen.

Naturgemäß ist diese Art des Schutzes aufwendig und insbesondere hinsichtlich einer anschließenden Entsorgung durchaus problematisch, insbesondere bei Verwendung der genannten Styropor-Schüttung. Diese Nachteile wiegen insofern besonders schwer, als gattungsgemäße Fixiereinrichtungen in großen Stückzahlen Verwendung finden.

Eine Fixiereinrichtung, die allerdings keine sich in die den Stützteil entgegengesetzte Richtung erstreckende Seitenwände aufweist, ist aus der DE 299 21 203 U1 bekannt.

Der vorliegenden Erfindung liegt daher die Aufgabe zugrunde, eine Fixiereinrichtung zu schaffen, die einfach und kostengünstig herstellbar sowie einfach zu handhaben ist und deren Schutzwirkung verbessert ist.

Diese Aufgabe wird durch eine Fixiereinrichtung gelöst, die die Merkmale des Anspruchs 1 aufweist.

Beim Einsatz einer in dieser Art ausgebildeten Fixiereinrichtung kann auf eine zusätzliche Polsterung verzichtet werden, da die Stützteile, die auf der dem Stückgut gegenüber liegenden Seite des Tragteiles vorgesehen sind, auftretende Stoß- und Schlagkräfte so aufnehmen, dass diese in schädigender Weise nicht mehr auf das Stückgut einwirken können.

Die Stützteile sind einstückig mit dem Tragteil ausgebildet und bestehen praktisch gemeinsam mit diesem aus einem Zuschnitt. Hierdurch wird eine sehr preiswerte Herstellung ermöglicht, die vor allem unter dem Aspekt besonders beeindruckend ist, dass solche Fixierteile, wie erwähnt, in großen Stückzahlen hergestellt werden.

Zusätzliche Maßnahmen, durch die das Stückgut in der genannten Form geschützt wird, sind nicht mehr erforderlich.

Auch die Entsorgung der Fixiereinrichtung zusammen mit einem für die Benutzung als Einheit zu sehenden Umkarton problemlos, da eine stoffliche Trennung, mit Ausnahme der als Fixierung des Stückgutes dienenden Folie, nicht erforderlich ist.

Nach einem weiteren Gedanken der Erfindung ist vorgesehen, dass das Stützteil neben einem gegenüber dem Tragteil abgewinkelten Bereich einen weiteren Bereich aufweist, der parallel zur Auflagefläche, auf der dieser abgewandten Seite des Tragteiles verläuft, und zwar vorzugsweise bis zur Mitte, so dass die freien Kanten der beiden sich gegenüberliegenden Stützteile nahe beieinander liegen. Diese Bereiche können mit den an den anderen beiden Seiten der Tragfläche angeordneten Seitenteilen verbunden sein, vorteilhafterweise ebenfalls in Form eines einstückigen Zuschnittes. Diese Bereiche werden beim Umknicken der Seitenteile in eine den Stützteilen entgegengesetzte Richtung an die parallel zur Auflagefläche verlaufenden Bereiche der Stützteile an die Unterseite des Tragteiles, also die der Auflagefläche gegenüber liegende Seite, angedrückt, so dass jedes Stützteil insgesamt einen dreieckförmigen Querschnitt einnimmt, wobei der zum Tragteil abgewinkelte Bereich in seiner Position, nämlich etwa 90° zum Tragteil, verbleibt.

Die Folie kann beispielsweise als Schlauch ausgebildet sein, der das Tragteil einschließlich der Stützteile vollständig umhüllt. Denkbar ist aber auch, die Folie als Flächengebilde einzusetzen und sie rückseitig an den Stützteilen festzulegen, z. B. durch Verkleben. In diesem Fall sind im Bereich der Seitenteile Öffnungen gebildet, durch die das zu fixierende Stückgut eingebracht werden kann.

Des weiteren kann sich die Folie über das Tragteil hinaus erstrecken und rückseitig an den Seitenteilen befestigt sein, so dass bei einem Umklappen der Seitenteile, wie beschrieben, entgegengesetzt zur Richtung der Stützteile, diese Folie so gespannt wird, dass sie die parallel zum Tragteil verlaufenden Bereiche der Stützteile an die Unterseite des Tragteiles anpresst. Somit wird eine sichere Anlage der Stützteile an das Tragteil gewährleistet, was erforderlich ist, um eine optimale Polsterwirkung zu erreichen.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein Ausführungsbeispiel einer Fixiereinrichtung in einer perspektivischen Draufsicht,
- Figur 2: die Fixiereinrichtung nach Figur 1 in einer perspektivischen Unteransicht,
- Figur 3: einen Zuschnitt der Fixiereinrichtung gemäß den Figuren 1 und 2 in einer Draufsicht.

In den Figuren 1 und 2 ist eine Fixiereinrichtung für ein Stückgut dargestellt, die ein Tragteil 1 aufweist, das aus Karton besteht und das mit einer Auflagefläche 2 versehen ist, die an zwei sich gegenüber liegenden Seiten durch Seitenwände 3 begrenzt wird.

Die Auflagefläche 2 wird abgedeckt von einer Folie 4, die aus einem elastischen Material, vorzugsweise aus Kunststoff, besteht.

Es ist zu erkennen, dass an den sich gegenüber liegenden Kanten des Tragteiles 1, an denen die Folie 4 anliegt, abgewinkelte Stützteile 9 vorgesehen sind, die sich bereichsweise in die der Auflagefläche 2 abgewandte Richtung erstrecken, also auf die einem Stückgut 12 gegenüber liegende Seite des Tragteiles 1.

Dabei besteht jedes Stützteil 9 aus einem senkrecht zum Tragteil 1 verlaufenden Schenkel 10, an den sich abgewinkelt zur Mitte des Tragteiles hin ein weiterer Schenkel anschließt, der in Gebrauchsstellung an der der Auflagefläche 2 gegenüber liegenden Unterseite des Tragteiles 1 anliegt, so dass das Stützteil 9 eine im Querschnitt dreieckige Form beschreibt.

Bei dem in den Figuren 1 und 2 gezeigten Ausführungsbeispiel ist die Folie auf der Unterseite des Tragteiles 1 befestigt, beispielsweise durch Verkleben.

Die Stützteile 9 bilden in Gebrauchsstellung ein Polster, das einwirkende Stoßkräfte aufnimmt.

In der Figur 3 ist der Zuschnitt einer Fixiereinrichtung dargestellt vor einer Bestückung mit einem Stückgut.

Auf dem flächigen Zuschnitt ist die Folie 4, deren Umfang strichpunktiert dargestellt ist, in zwei sich gegenüber liegenden Randbereichen mit den Schenkeln 11 der Stützteile 9 verklebt, wobei sich der verklebte Bereich beidseitig über den jeweiligen Schenkel 11 hinaus erstreckt bis in ein Eckstück 14, das Bestandteil eines Seitenteiles 3 ist und sich an ein Mittelstück 13 dieses Seitenteiles 3 anschließt und von diesem durch eine Knickkante 17 getrennt ist.

Im Übergangsbereich des Schenkels 11 bzw. des Schenkels 10 zum Eckstück 14 hin ist ein Ausbruch 15 vorgesehen, der es ermöglicht, die Seitenteile 3 so zu falten, dass sie eine der Figur 3 entsprechende Position einnehmen, in der die Eckstücke 14 das zugeordnete Mittelstück 13 abdecken unter gleichzeitiger Spannung der Folie 4, wodurch das Stückgut 12 fixiert ist.

Hierzu trägt insbesondere bei, dass jedes Eckstück 14 über einen Verbindungssteg 16 mit dem benachbarten Schenkel 11 verbunden ist.

Wie insbesondere die Figuren 1 und 2 sehr deutlich wiedergeben, wird durch die Verbindung der Eckteile 14 mit dem jeweils zugeordneten Schenkel 11 einerseits und deren Trennung voneinander durch die Ausbrüche 15 eine Spannkraft beim Umschlagen des Stützteiles 9 in eine Gebrauchsposition aufgebracht, durch die der Schenkel 11 in der in der Figur 3 gezeigten Stellung an die Unterseite der Auflagefläche 2 gedrückt wird.

Die Schenkel 10 sind jeweils durch eine Knicklinie 18 von dem Tragteil 1 getrennt, ebenso wie vom Schenkel 11, so dass eine einfache Faltung bzw. Knickung zu der in der Figur 1 gezeigten Form möglich ist.

## Patentansprüche

1. Aus einem einstückigen Zuschnitt gebildete Fixiereinrichtung für ein Stückgut (12), mit
a) einem aus Karton bestehenden Tragteil (1), das eine viereckige Auflagefläche (2) aufweist und teilweise von einer Folie umhüllt ist,
b) zwei Stützteilen (9), die in der der Auflagefläche (2) abgewandten Richtung abgewinkelt sind und die an den sich gegenüber liegenden Kanten des Tragteiles (1) angeschlossen sind, an denen die Folie (4) anliegt,
c) zwei an den anderen beiden Kanten des Tragteiles (1) angeordneten Seitenwänden (3), die sich in die den Stützteilen (9) entgegengesetzte Richtung erstrecken,
**gekennzeichnet durch** folgende Merkmale:
d) jedes Stützteil (9) ist im Querschnitt dreieckig ausgebildet,
e) die freie Kante des jeweiligen Stützteiles (9) liegt an der Unterseite des Tragteiles (1) an,
f) jede Seitenwand (3) besteht aus einem Mittelstück, an das sich beidseitig ein mit dem zugeordneten Stützteil (9) verbundenes Eckstück (14) anschließt,
g) im Verbindungsbereich zwischen dem Eckstück (14) und dem zugeordneten Stützteil (9) ist ein Ausbruch (15) vorgesehen,
h) jeder Ausbruch (15) erstreckt sich nahezu über die Länge des Verbindungsbereiches.

2. Fixiereinrichtung nach Anspruch 1, **dadurch gekennzeichnet, dass** das Stützteil (9) aus einem über eine Knicklinie (18) mit dem Tragteil (1) verbundenen Schenkel (10) sowie einem sich daran anschließenden weiteren Schenkel (11) besteht, der sich in Gebrauchsstellung an der der Auflagefläche (2) gegenüber liegenden Seite des Tragteiles (1) abstützt.

3. Fixiereinrichtung nach Anspruch 1, **dadurch gekennzeichnet, dass** jedes Eckstück (14) über einen Verbindungssteg (16) mit dem zugeordneten Schenkel (11) verbunden ist.

4. Fixiereinrichtung nach einem der vorhergehenden Ansprüche, **dadurch gekennzeichnet, dass** sich die Schenkel (10) etwa senkrecht zum Tragteil (1) erstrecken.

5. Fixiereinrichtung nach einem der vorhergehenden Ansprüche, **dadurch gekennzeichnet, dass** die Folie (4) mit den Schenkeln (11) und den Eckstücken (14) teilweise verklebt ist.

## Claims

1. Fixing device formed from a single-piece blank for a piece part (12), comprising
a) a loadbearing part (1) consisting of board, which has a four-cornered supporting surface (2) and is partly enclosed by a film,
b) two supporting parts (9), which are angled over in the direction facing away from the supporting surface (2) and which are connected to the mutually opposite edges of the loadbearing part (1) on which the film (4) rests,
c) two side walls (3), which are arranged on the other two edges of the loadbearing part (1) and which extend in the direction opposite to the supporting parts (9),
**characterized by** the following features:
d) each supporting part (9) is triangular in cross section,
e) the free edge of the respective supporting part (9) rests on the underside of the loadbearing part (1),
f) each side wall (3) consists of a centre piece, which is adjoined on both sides by a corner piece (14) connected to the associated supporting part (9),
g) an aperture (15) is provided in the connecting region between the corner piece (14) and the associated supporting part (9),
h) each aperture (15) extends virtually over the length of the connecting region.

2. Fixing device according to Claim 1, **characterized in that** the supporting part (9) comprises a limb (10) connected to the loadbearing part (1) via a bend line (18) and a further limb (11) which adjoins said limb (10) and which, in the position of use, is supported on the side of the loadbearing part (1) which is opposite the supporting surface (2).

3. Fixing device according to Claim 1, **characterized in that** each corner piece (14) is connected to the associated limb (11) via a connecting web (16).

4. Fixing device according to one of the preceding claims, **characterized in that** the limbs (10) extend approximately at right angles to the loadbearing part (1).

5. Fixing device according to one of the preceding claims, **characterized in that** the film (4) is partly adhesively bonded to the limbs (11) and the corner pieces (14).

## Revendications

1. Dispositif de fixation, formé dans un flan d'une seule pièce, pour un colis de détail (12), comportant
a) une partie portante (1) en carton qui présente une surface de support (2) rectangulaire et est enveloppée en partie par une feuille,
b) deux parties d'appui (9) qui sont coudées dans la direction opposée à la surface de support (2), et qui sont raccordées au bord opposé de la partie portante (1), contre lesquelles s'applique la feuille (4),
c) deux parois latérales (3), disposées sur les deux autres bords de la partie portante (1), qui s'étendent dans la direction opposée aux parties d'appui (9),
**caractérisé par** les caractéristiques suivantes :
d) chaque partie d'appui (9) présente une section transversale triangulaire,
e) le bord libre de chaque partie d'appui (9) s'applique contre la face inférieure de la partie portante (1),
f) chaque paroi latérale (3) est constituée d'une pièce centrale à laquelle se raccorde des deux côtés une pièce d'angle (14) reliée à la partie d'appui (9) associée,
g) dans la zone de liaison entre la pièce d'angle (14) et la partie d'appui (9) associée est prévu un ajour (15),
h) chaque ajour (15) s'étend approximativement sur la longueur de la zone de liaison.

2. Dispositif de fixation selon la revendication 1, **caractérisé en ce que** la partie d'appui (9) est constituée d'un côté (10) relié par une ligne de pliage (18) à la partie portante (1), ainsi que d'un autre côté (11) s'y raccordant, qui en position d'utilisation prend appui contre la face de la partie portante (1) opposée à la surface de support (2).

3. Dispositif de fixation selon la revendication 1, **caractérisé en ce que** chaque pièce d'angle (14) est reliée par une patte de liaison (16) au côté (11) associé.

4. Dispositif de fixation selon l'une des revendications précédentes, **caractérisé en ce que** les côtés (10) s'étendent approximativement perpendiculairement à la partie portante (1).

5. Dispositif de fixation selon l'une des revendications précédentes, **caractérisé en ce que** la feuille (4) est collée en partie avec les côtés (11) et les pièces d'angle (14).
